# FASCICULE DE BREVET EUROPEEN

(11) **EP 0 305 305 B1**
(45) Date de publication et mention de la délivrance du brevet: **15.05.1991**
(21) Numéro de dépôt: 88420289.6
(22) Date de dépôt: 25.08.1988
(51) Int. Cl.: D02G 1/08

(54) **Dispositif permettant de communiquer une fausse torsion par friction à au moins un fil en mouvement**
Vorrichtung zum Erteilen eines Falschdralles an mindestens einem Garn in Fortbewegung
Device for imparting a false-twist by friction to at least one advancing yarn

(30) Priorité: 28.08.1987 FR 8712175
(43) Date de publication de la demande: 01.03.1989
(73) Titulaire: DEVTEX, F-69200 Venissieux (FR)
(72) Inventeur: Mirabel, Pierre, Mably F-42300 Roanne (FR); Schoumacher, Marcel, F-42300 Roanne (FR)
(74) Mandataire: Laurent, Michel

(56) Documents cités:
- FR-A- 2 374 443
- FR-A- 2 484 471
- FR-A- 2 493 882
- GB-A- 1 051 587

## Description

La présente invention concerne un dispositif perfectionné permettant de communiquer une fausse torsion par friction à au moins un fil en mouvement.

La technique qui consiste à communiquer à un fil une fausse torsion par friction est connue depuis fort longtemps. Cette technique consiste, d'une manière générale, à mettre le fil en mouvement en contact avec une surface mobile, se déplaçant transversalement par rapport au travers dudit fil, de telle sorte que celui-ci soit tordu en amont et retrouve sa torsion initiale en aval.

Cette technique pour laquelle de nombreuses applications ont été envisagées est surtout utilisée à ce jour pour texturer des fils chimiques, c'est-à-dire pour leur communiquer de la voluminosité et de l'élasticité grâce à un traitement thermique suivi d'un refroidissement du fil en amont de l'organe de fausse torsion.

Diverses autres applications de fausse torsion ont été également envisagées, notamment pour réaliser des fils fantaisie, des fils présentant une torsion alternée sur leur longueur, des fils autotordus, des filés de fibres simples ou complexes, par exemple comportant une âme interne.

Comme surface mobile permettant de communiquer une torsion par friction à un fil, de nombreuses solutions ont été proposées. Celles qui, à ce jour, sont utilisées dans le domaine de la texturation, font appel soit à des douilles contre la surface desquelles le fil est en contact (fausse torsion par friction interne), soit à des disques, montés sur des axes parallèles, se chavauchant les uns les autres, le fil en mouvement venant en contact avec la surface extérieure de cesdits disques (fausse torsion par friction externe).

Il a été proposé depuis fort longtemps notamment dans les brevets français n° 1 191 361, 1 255,922, et dans le brevet américain n° 2 908 133, d'utiliser comme organe permettant de communiquer la fausse torsion une ou plusieurs courroies sans fin contre la surface de laquelle le fil vient frotter.

Il a également été envisagé, ainsi que cela est décrit dans l'US-A-2 262 589 et le FR-A-1 076 599 de communiquer une fausse torsion en faisant passer le fil, qu'il soit à base de filaments continus ou de fibres discontinues, entre deux courroies mobiles, ces courroies étant disposées obliquement l'une par rapport à l'autre, de telle sorte que l'on confère au fil une impulsion dans la direction de son déplacement lors de son passage entre les courroies. L'invention concerne un perfectionnement apporté à ce dernier type de dispositif de fausse torsion.

Dans la suite de la description, un tel dispositif à courroies sera désigné par l'expression "broche à courroies croisées".

Parmi les problèmes qui se posent pour de telles broches à courroies croisées et qui sont fonction de la matière traitée, de la vitesse de production, du taux de torsion que l'on désire communiquer, on peut citer celui de l'inclinaison d'une courroie par rapport à l'autre, de la pression desdites courroies l'une contre l'autre, de la tension de chacune des courroies.

Par ailleurs, de telles broches doivent pouvoir permettre une mise en place aisée du fil lors de la mise en route, offrir la possibilité d'un réglage de la vitesse de défilement des courroies et permettre un changement aisé desdites courroies lorsqu'elles sont usées.

Pris séparément, chacun de ces problèmes peut être résolu sans difficulté par l'homme du métier.

En revanche, à ce jour, il n'a pas été proposé de solution permettant de les résoudre simultanément.

De plus, dans tous les dispositifs proposés à ce jour, se pose le problème du maintien en position des courroies autour de leurs galets supports étant donné, qu'en fonctionnement normal, lesdites courroies sous l'action des contraintes exercées par le passage du fil ont tendance à se déplacer transversalement, ce qui perturbe le bon fonctionnement. Actuellement, dans le domaine du textile, pour assurer le maintien de courroies autour des galets d'entraînement, par exemple dans les broches ou voire même dans les délivreurs de fils, les solutions proposées ont consisté soit à prévoir des galets dont la largeur est inférieure à la largeur des courroies, soit à utiliser des galets bombés.

Enfin, à ce jour, dans de telles courroies croisées il est nécessaire d'avoir des galets ayant un diamètre relativement important, galets qui sont toujours de diamètres égaux, ce qui a pour conséquence d'augmenter l'encombrement de telles broches et surtout d'éloigner l'organe de torsion des moyens qui délivrent la matière (fil ou fibre) à traiter.

Or on a trouvé, et c'est ce qui fait l'objet de la présente invention, un perfectionnement à de tels types de broches à courroies croisées, perfectionnement de conception particulièrement simple, facile à utiliser et à entretenir, de faible encombrement, qui non seulement permet d'obtenir aisément les réglages précités (inclinaison des courroies, pression entre elles..), mais également élimine tout risque de glissement des courroies par rapport aux galets support.

D'une manière générale, l'invention concerne donc un dispositif permettant de communiquer une fausse torsion par friction à une matière fibreuse du type comportant un boitier sur lequel sont montées deux courroies sans fin, inclinées l'une par rapport à l'autre, montées sur deux paires de galets, ayant deux brins en contact mutuel, la matière fibreuse passant entre ces courroies dans la zone où elles sont en contact, de telle sorte que, d'une part, elles lui communiquent une fausse torsion et d'autre part, elles aient tendance à délivrer le fil formé, et qui comporte en combinaison:
- des moyens permettant de modifier l'inclinaison de deux courroies l'une par rapport à l'autre;
- des moyens permettant de régler la pression (ou l'écartement) des courroies l'une contre l'autre;
- des moyens permettant d'entraîner en rotation les galets supports des courroies ainsi que de les embrayer et de les débrayer, caractérisé en ce que les galets supports supportant les deux courroies sont montés sur le boitier par l'intermédiaire de deux paires de bras supports:
- l'un des bras supports de chaque paire étant soumis à l'action de moyens de pression permettant d'assurer la tension de chaque courroie;
- au moins l'un des deux autres bras supports étant monté sur le boitier de manière à pouvoir pivoter autour d'un axe afin de régler la pression des deux courroies l'une contre l'autre, le parallélisme entre les axes desdits galets pouvant n'être pas respecté;
- les extrémités du bras support sur lesquels sont montés les galets supports sont inclinées afin d'obtenir l'angle souhaité entre les deux courroies.

De préférence, conformément à l'invention:
- les deux galets supports de chaque courroie ont des diamètres différents, celui situé le plus en avant par rapport au boitier étant nettement inférieur à l'autre galet, les surfaces desdits galets et des courroies qui le supportent comportant, l'une au moins un rainurage continu, l'autre au moins une partie en relief complémentaire permettant ainsi d'assurer un positionnement rigoureux des courroies dans l'espace malgré le défaut de parallélisme qui peut exister entre les axes et ce, quelque soit l'angle des courroies;
- l'entraînement des galets moteurs de chaque paire de galets est obtenu au moyen d'une courroie sans fin commune aux deux galets.

De manière connue, le dispositif conforme à l'invention est associé d'une part à des moyens permettant de délivrer au moins une matière fibreuse entre les deux courroies ainsi qu'à des moyens permettant d'appeler et de renvider le fil ainsi traité.

Par ailleurs, il peut être associé à tout moyen connu permettant:
- soit de traiter le fil thermiquement en amont et/ou en aval du dispositif, par exemple lorsque l'on désire réaliser un fil texturé, un fil rétracté..;
- soit de faire varier le débit du fil et/ou la longueur de remontée de torsion en amont dudit dispositif lorsque l'on désire obtenir un fil présentant une tension alternée;
- soit permettre de délivrer une ou plusieurs mèches de fibres parallélisées auxquelles on désire communiquer de la cohésion.

En d'autres termes, un tel dispositif peut être utilisé aussi bien pour traiter des fils à filaments continus que des filés de fibres, voire même des mèches seules ou en association avec d'autres éléments textiles.

La manière dont est réalisé le dispositif conforme à l'invention ressortira cependant mieux de l'exemple de réalisation donné ci-après à titre indicatif mais non limitatif et qui est illustré par les schémas annexés dans lesquels:
- la figure 1 est une vue schématique en perspective montrant l'ensemble d'une broche à courroies croisées conforme à l'invention;
- les figures 2 et 3 ainsi que les figures 4 et 5 montrent schématiquement, vues de dessus, dans le cas d'une broche dans laquelle le défilement du fil se fait horizontalement comme illustré à la figure 1, la manière dont sont montés sur le boitier, d'une part les galets supports de la courroie inférieure (figures 2 et 3) et, d'autre part, les galets supports de la courroie supérieure (figures 4 et 5);
- les figures 6 et 7 sont des coupes montrant la structure des galets supports d'une courroie.

Dans la suite de la description, l'invention sera décrite pour une broche dans laquelle la matière textile (désignée par l'expression "fil" mais qui pourrait être constitué de fibres), défile horizontalement mais il est évident que cela n'est pas limitatif et qu'une telle matière pourrait défiler verticalement ou en formant tout autre angle. Compte-tenu de cette disposition, les termes "inférieur" et "supérieur" seront utilisés pour différencier les différents éléments d'une telle broche.

Si l'on se reporte à la figure 1, la broche à courroies croisées conforme à l'invention est du type comportant deux courroies sans fin (1, 2), montées sur deux paires de rouleaux (3, 4, 5, 6), disposés face à face et inclinées l'une par rapport à l'autre de telle sorte, qu'en fonctionnement normal, lorsque la matière fibreuse (7) (mèches, filaments continus, combinaison de tels éléments..) passe entre ces courroies dans la zone où elles sont en contact et elles lui communiquent une fausse torsion et tendent à la délivrer.

Conformément à l'invention, les courroies (1, 2) sont montées sur un boitier (8) fixé au boitier de la machine de la manière suivante.

Tout d'abord, chaque galet (3, 4, 5, 6) est monté individuellement à l'extrémité d'un bras support respectivement (9, 10, 11, 12), le bras support (12) du galet (6) n'étant pas visible à la figure 1. Ces bras sont conçus en une seule pièce et sont montés sur le boitier (1) de manière à pouvoir éventuellement être changés. Ainsi que cela ressort des figures 2 à 5, les extrémités des bras sur lesquels sont montés les galets supports sont inclinés afin d'obtenir l'angle souhaité entre les deux courroies. Il suffit donc, pour modifier cette inclinaison, de prévoir des bras supports comportant des extrémités inclinées de manière différente.

Pour chaque courroie (1, 2), l'un des bras, dans le cas présent le bras (12) pour la courroie inférieure et le bras (10) pour la courroie supérieure est soumis à l'action de moyens permettant de modifier la tension de chacune des courroies. Cela est obtenu dans le mode de réalisation illustré, en montant chaque bras (10, 12) pivotant autour d'un axe (14), le corps du bras étant lui-même soumis directement à l'action de ressorts (15, 16) (seul le ressort (15) étant illustré à la figure 1). De cette manière, on réalise une articulation simple. Certes, dans une telle conception, le parallélisme entre les axes des galets supportant les courroies peut ne pas être respecté, mais il est cependant possible d'obtenir un positionnement et maintien parfait des courroies sur lesdits galets grâce à la forme de réalisation préférentielle conforme à l'invention qui sera vue dans la suite de la description et dans laquelle la surface desdits galets et celle des courroies comporte des parties en relief et des rainurages correspondants complémentaires.

Par ailleurs, afin de pouvoir régler la pression des deux courroies l'une contre l'autre, le bras inférieur (11) est, quant à lui, monté sur le boitier (8) de manière à pouvoir pivoter angulairement autour d'un axe (17). Ce pivotement peut être commandé par un vérin pneumatique (19) et permet donc, non seulement d'assurer l'embarrage de la courroie inférieure (2) contre la courroie supérieure (1) en fonctionnement normal, mais également de réaliser un écartement automatique des deux courroies, par exemple lors de l'arrêt de la machine, évitant ainsi tout collage entre elles. L'embarrage entre les courroies (1) et (2) peut être réglé au moyen d'une butée, fixe et réglable (non représentée aux schémas annexés) et qui est interposée entre la surface du bras (11) et la surface du corps (8) à l'intérieur duquel est monté ce bras.

Un tel mode de réalisation permet donc de réaliser un débrayage des courroies (1, 2) dès l'ouverture et un embrayage après mise en route, ce qui évite un contact prolongé entre les courroies dont la température est en général relativement élevée après un long fonctionnement ce qui peut provoquer leur collage et, en conséquence, des couples élevés lors du démarrage et la détérioration de l'état de surface des courroies. Cela permet donc également un réglage de l'intersection des courroies (1, 2) par simple déplacement d'un seul des galets supports de courroies.

Selon l'exemple de réalisation illustré, le bras supérieur (8, 9) qui supporte le galet (3) est, quant à lui fixe.

Par ailleurs, conformément à l'invention, afin d'assurer un maintien parfait des courroies (1, 2) à la surface des galets, ces derniers comportent des parties en relief (20, 21), au nombre de trois dans le cas présent (voir fig. 6 et 7), alors que la surface intérieure de chacune des courroies comporte, quant à elle, des rainurages correspondants. Un tel rainurage des lanières permet de figer rigoureusement leur position dans l'espace malgrè le défaut de parallélisme entre les axes pouvant résulter de la simplicité d'une telle articulation et ce, quelque soit l'angle entre les lanières et donc l'effort s'éxerçant sur elles et qui a tendance à déplacer des galets.

Enfin, dans l'exemple de réalisation illustré, il est possible d'obtenir une broche très compacte en réalisant les galets situés le plus en avant par rapport au boitier (8) dans un diamètre nettement inférieur aux galets moteurs proprement dits (3, 5), ces derniers étant entraînés par une courroie motrice continue unique (22) qui entoure chaque galet (3, 5) en passant à l'intérieur d'une gorge (23, 24), la commande de cette courroie motrice (22) étant obtenue par une poulie (25) elle-même entraînée par un moteur approprié (26). Ces éléments de commande sont simplement schématisés en traits mixtes à la figure 1.

Grâce à une telle conception de broche, il est possible d'obtenir un ensemble parfaitement compact, assurant un fonctionnement très régulier de position à position, facile d'entretien et de réglage.

Bien entendu, l'invention n'est pas limitée à l'exemple de réalisation décrit précédemment mais elle en couvre toutes les variantes réalisées dans le même esprit. Ainsi, il est évident que l'on ne sort pas du cadre de l'invention en réalisant des galets supports pour chacune des courroies ayant des diamètres égaux.

## Revendications

1. Dispositif permettant de communiquer une fausse torsion par friction à une matière fibreuse du type comportant un boitier (8) sur lequel sont montées deux courroies sans fin (1, 2), inclinées l'une par rapport à l'autre, montées sur deux paires de galets (3, 4, 5, 6), ayant deux brins en contact mutuel, la matière fibreuse (7) passant entre ces courroies dans la zone où elles sont en contact, de telle sorte que, d'une part, elles lui communiquent une fausse torsion et d'autre part, elles aient tendance à délivrer le fil formé, et qui comporte en combinaison:
- des moyens permettant de modifier l'inclinaison de deux courroies (1, 2) l'une par rapport à l'autre;
- des moyens permettant de régler la pression (ou l'écartement) des courroies l'une contre l'autre;
- des moyens permettant d'entraîner en rotation les galets supports des courroies (1, 2) ainsi que de les embrayer et de les débrayer,
caractérisé en ce que les galets supports (3, 4, 5, 6) supportant les deux courroies (1, 2) sont montés sur le boitier (8) par l'intermédiaire de deux paires de bras supports (9, 10, 11, 12):
- l'un des bras supports (10, 12) de chaque paire étant soumis à l'action de moyens de pression permettant d'assurer la tension de chaque courroie (1, 2);
- au moins l'un des deux autres bras supports (9, 11) étant monté sur le boitier (8) de manière à pouvoir pivoter autour d'un axe afin de régler la pression des deux courroies l'une contre l'autre, le parallélisme entre les axes desdits galets pouvant n'être pas respecté;
- les extrémités du bras support (9, 10, 11, 12) sur lesquels sont montés les galets supports (3, 4, 5, 6) sont inclinées afin d'obtenir l'angle souhaité entre les deux courroies (1, 2).

2. Dispositif selon la revendication 1, caractérisé par le fait que les deux galets supports (3, 4) ou (5, 6) de chaque courroie (1, 2) ont des diamètres différents, celui (4, 6) situé le plus en avant par rapport au boitier (8) étant nettement inférieur à l'autre galet, les surfaces desdits galets et des courroies qui le supportent comportant, l'une au moins un rainurage continu, l'autre au moins une partie en relief complémentaire permettant ainsi d'assurer un positionnement rigoureux des courroies (1, 2) dans l'espace malgré le défaut de parallélisme qui peut exister entre les axes et ce, quelque soit l'angle des courroies (1, 2).

3. Dispositif selon la revendication 2, caractérisé par le fait que l'entraînement des galets moteurs (3, 5) de chaque paire de galets est obtenu au moyen d'une courroie sans fin (22) commune aux deux galets.

## Patentansprüche

1. Vorrichtung zum Bewerkstelligen einer Vordrehung mittels Reibung an einem faserigen Material, mit einem Gehäuse (8), an dem zwei Endlosriemen (1, 2) angebracht sind, die geneigt zueinander verlaufen, die auf zwei Paaren an Rollen (3, 4, 5, 6) angeordnet sind, und die zwei in gegenseitigem Kontakt befindliche Trums aufweisen, wobei das faserige Material (7) in dem Bereich zwischen den Riemen durchläuft, in dem diese in Berührung miteinander stehen, und zwar einerseits derart, daß diese ihm eine Vordrehung verleihen und andererseits dazu neigen, den gebildeten Faden zu transportieren, und wobei die Vorrichtung folgendes als Kombination enthält:
- Mittel zum Verändern der Neigung der beiden Riemen (1, 2) zueinander;
- Mittel zum Steuern des Druckes (oder des Abstandes) der Riemen untereinander;
- Mittel zum Drehantreiben der Tragrollen der Riemen (1, 2) sowie zum Einrücken bzw. Ausrücken derselben, dadurch gekennzeichnet, daß die Tragrollen (3, 4, 5, 6), die die beiden Riemen (1, 2) tragen, mittels zwei Paaren an Tragarmen (9, 10, 11, 12) am Gehäuse (8) befestigt sind, wobei
- einer der Tragarme (10, 12) eines jeden Paares der Wirkung von Druckmittel ausgesetzt ist, um die Spannung jedes Riemens (1, 2) sicherzustellen;
- wobei zumindest einer der beiden anderen Tragarme (9, 11) derart am Gehäuse (8) befestigt ist, daß er um eine Achse verschwenkbar ist, damit der Druck der beiden Riemen untereinander regelbar ist, wobei die Parallelität zwischen den Achsen der Rollen außer Acht gelassen werden kann;
- wobei die äußeren Enden der Tragarme (9, 10, 11, 12) an denen die Tragrollen (3, 4, 5, 6) befestigt sind, geneigt verlaufen, um den gewünschten Winkel zwischen den beiden Riemen (1, 2) zu erreichen.

2. Vorrichtung nach Anspruch 1, dadurch gekennzeichnet, daß die beiden Tragrollen (3, 4) oder (5, 6) jedes Riemens (1, 2) verschiedene Durchmesser aufweisen, wobei diejenige Rolle (4, 6), die am weitesten vor dem Gehäuse (8) angeordnet ist, deutlich unter der anderen Rolle angeordnet ist, wobei die Oberflächen der Rollen und der von diesen getragenen Riemen zum einen zumindest eine fortlaufende Rille und zum anderen zumindest einen entsprechend erhabenen Bereich aufweisen, wodurch eine raumfeste Positionierung der Riemen (1, 2) erreicht wird, und zwar trotz der Nicht-Parallelität, die zwischen den Achsen vorhanden sein kann, und wobei dies der Fall ist, wie auch immer der Winkel der Riemen (1, 2) ist.

3. Vorrichtung nach Anspruch 2, dadurch gekennzeichnet, daß das Antreiben der Antriebsrollen (3, 5) jedes Paares an Rollen mittels eines Endlosriemens (22) erreicht wird, der beiden Rollen gemeinsam ist.

## Claims

1. Device for communicating a false twist by friction to a fibrous material, of the type comprising a box (8) on which two endless aprons (1, 2) are mounted, inclined with respect to each other, mounted on two pairs of rollers (3, 4, 5, 6), having two sides in mutual contact, the fibrous material (7) passing between these aprons int he zone where they are in contact, with the result that, on the one hand, they communicate a false twist thereto and, on the other hand, they tend to deliver the yarn formed, and comprising in combination:
- means for modifying the inclination of the two aprons (1, 2) with respect to each other;
- means for adjusting the pressure (or spaced apart relationship) of the aprons against each other;
- means for rotating the support rollers of the aprons (1, 2) as well as for connecting and disconnecting them,
characterized in that the support rollers (3, 4, 5, 6) supporting the two aprons (1, 2) are mounted on the box (8) via two pairs of support arms (9, 10, 11, 12):
- one of the support arms (10, 12) of each pair being subjected to the action of pressure means ensuring tension of each apron (1, 2);
- at least one of the two other support arms (9, 11) being mounted on the box (8) in order to pivot about a pivot pin to adjust the pressure of the two aprons one against the other, the parallelism between the axes of said rollers not being able to be respected;
- the ends of the support arm (9, 10, 11, 12) on which are mounted the support rollers (3, 4, 5, 6) are inclined in order to obtain the desired angle between the two aprons.

2. Device according to the claim 1, characterized by the fact that the two support rollers (3, 4) or (5, 6) of each apron (1, 2) have different diameters, that (4, 6) located foremost with respect to the spindle box (8) being clearly smaller than the other roller, the surfaces of said rollers and the aprons that they support comprising, one, at least one continuous groove, the other, at least one complementary part in relief, thus ensuring strict positioning of the aprons (1, 2) in space despite the lack of parallelism which may exist between the axes, and this whatever the angle of the straps (1, 2).

3. Device according to the claim 2, characterized in that the driving rollers (3, 5) of each pair of rollers are driven by means of an endless belt (22) common to the two rollers.
